# FASCICULE DE BREVET EUROPEEN

(11) **EP 4 413 198 B1**
(45) Date de publication et mention de la délivrance du brevet: **10.06.2026**
(21) Numéro de dépôt: 22797723.8
(22) Date de dépôt: 28.09.2022
(51) Int. Cl.: D06F 79/02, D06F 75/14, D06F 77/00, D06F 75/36

(54) **APPAREIL DE REPASSAGE COMPORTANT UN FER A REPASSER SANS FIL ET UNE BASE DE RECHARGE**
BÜGELGERÄT MIT EINEM SCHNURLOSEN BÜGELEISEN UND EINER LADESTATION
IRONING DEVICE WITH A CORDLESS IRON AND A CHARGING BASE

(30) Priorité: 06.10.2021 FR 2110603
(43) Date de publication de la demande: 14.08.2024
(73) Titulaire: SEB S.A., 69130 Ecully (FR)
(72) Inventeur: DE LA CHAPELLE, Ambroise, 69134 Ecully CEDEX (FR); GANEM, Mathias, 69134 Ecully CEDEX (FR)
(74) Mandataire: SEB Développement
(86) Numéro de dépôt international: PCT/EP2022/077071
(87) Numéro de publication internationale: WO 2023/057292

(56) Documents cités:
- EP-A1- 3 380 767
- WO-A1-2017/144798
- WO-A1-97/21866

## Description

La présente invention se rapporte à un appareil de repassage comportant un fer à repasser sans fil comprenant une semelle chauffante munie d'une surface de repassage destinée à venir en contact avec le linge et une base de recharge sur laquelle le fer à repasser est disposé lors des phases inactives de repassage. L'invention se rapporte plus particulièrement à un appareil comportant un connecteur hydraulique comportant une première partie solidaire de la base de recharge et une deuxième partie solidaire du fer à repasser.

Il est connu, de la demande de brevet EP3380767, un appareil de repassage comportant un fer à repasser sans fil et une base de recharge sur laquelle le fer à repasser est disposé lors des phases inactives de repassage. Dans ce document, l'appareil comporte un connecteur hydraulique permettant le transfert d'eau d'un réservoir de la base vers un réservoir porté par le fer à repasser, le connecteur hydraulique comprenant une première partie solidaire de la base de recharge et une deuxième partie solidaire du fer à repasser. Il est connu du document WO2017/144798, un appareil de repassage comportant un connecteur électrique comprenant une première partie solidaire de la base de recharge et une deuxième partie solidaire du fer à repasser, et un dispositif d'attraction magnétique générant une force qui tend à connecter la première partie et la deuxième partie du connecteur électrique.

Une telle connexion hydraulique permet de remplir le réservoir du fer à repasser avec de l'eau en provenance de la base à chaque fois que le fer à repasser est disposé sur la base, ce qui permet d'utiliser un réservoir de faible capacité sur le fer à repasser et donc d'avoir un fer à repasser de faible poids, tout en conservant une grande autonomie de fonctionnement.

Toutefois, dans ce document, le connecteur hydraulique est complexe à fabriquer et impose des efforts d'accouplement relativement importants. Ainsi, le risque existe que le connecteur hydraulique ne soit pas correctement accouplé lorsque le fer à repasser est posé doucement sur sa base sans que l'utilisateur n'exerce une pression suffisante vers le bas. Il s'ensuit un manque de fiabilité de la connexion hydraulique et des risques de fuite relativement importants.

Aussi, un but de la présente invention est de proposer un appareil de repassage remédiant à ces inconvénients et notamment un appareil de repassage limitant le risque d'un mauvais établissement de la connexion hydraulique lorsque le fer à repasser est reposé sur sa base.

A cet effet, l'invention a pour objet un appareil de repassage comportant un fer à repasser sans fil comprenant une semelle munie d'une surface de repassage destinée à venir en contact avec le linge et une base de recharge sur laquelle le fer à repasser est disposé lors des phases inactives de repassage, l'appareil comportant un connecteur hydraulique comprenant une première partie solidaire de la base de recharge et une deuxième partie solidaire du fer à repasser, caractérisé en ce que l'appareil comporte un dispositif d'attraction magnétique générant une force qui tend à connecter la première partie et la deuxième partie du connecteur hydraulique.

L'appareil ainsi réalisé présente l'avantage de posséder un dispositif d'attraction magnétique qui contribue à assurer le bon accouplement du connecteur hydraulique lorsque le fer à repasser est disposé sur la base de recharge.

On obtient ainsi un appareil procurant une très bonne ergonomie d'utilisation et assurant une plus grande fiabilité de la connexion.

Selon une autre caractéristique de l'invention, la force générée par le dispositif d'attraction magnétique assure l'équilibre stable du fer à repasser dans une position de recharge dans laquelle le fer à repasser est relié hydrauliquement à la base par le connecteur et la semelle se trouve uniquement en contact avec l'air ambiant, la position de recharge correspondant à une position du fer à repasser dans laquelle il serait instable en l'absence du dispositif d'attraction magnétique.

Une telle caractéristique permet d'éviter l'échauffement de la base par contact avec la semelle.

Selon une autre caractéristique de l'invention, la surface de repassage est plane.

Selon une autre caractéristique de l'invention, la base de recharge est destinée à reposer sur un plan de travail, telle une planche à repasser, la surface de repassage étant, en position de recharge, inclinée d'un angle α compris entre 0° et 45°, et préférentiellement compris entre 9° et 20°, par à rapport au plan de travail.

Une telle caractéristique permet d'avoir une ergonomie d'utilisation optimisée, la faible inclinaison du fer à repasser dans la position de recharge permettant d'éviter une torsion importante du poignet de l'utilisateur lors de l'opération de connexion et/ou déconnexion du fer à repasser.

Selon encore une autre caractéristique de l'invention, le dispositif d'attraction magnétique est intégré dans la première partie du connecteur hydraulique et dans la deuxième partie du connecteur hydraulique.

Une telle caractéristique permet de générer les forces magnétiques directement entre la première partie et la deuxième partie du connecteur, ce qui permet d'optimiser l'accouplement.

Selon une autre caractéristique de l'invention, la première partie du connecteur hydraulique et la deuxième partie du connecteur hydraulique comportent au moins un aimant permanent de forme annulaire.

De manière préférentielle, chaque aimant possède une puissance d'au moins 0,6 T.

Selon une autre caractéristique de l'invention, la première partie du connecteur hydraulique comporte une surface supérieure en relief présentant une forme de révolution qui vient s'engager dans une cavité de forme complémentaire ménagée sur une face inférieure de la deuxième partie du connecteur hydraulique.

Une telle caractéristique présente l'avantage d'assurer un centrage mécanique des deux parties du connecteur hydraulique tout en autorisant la libre rotation de la première partie du connecteur hydraulique sur la deuxième partie du connecteur hydraulique.

Selon une autre caractéristique de l'invention, le fer à repasser comporte un boîtier qui surmonte la semelle et qui comprend une partie arrière qui s'étend en porte-à-faux derrière la semelle, la deuxième partie du connecteur hydraulique étant portée par la partie arrière du fer à repasser.

Une telle construction permet d'avoir une deuxième partie du connecteur hydraulique qui est disposée dans une partie qui est relativement éloignée de la semelle, évitant ainsi sa surchauffe.

Selon encore une autre caractéristique de l'invention, la deuxième partie du connecteur hydraulique est portée par une surface inférieure de la partie arrière en porte-à-faux.

Une telle construction permet d'avoir une deuxième partie du connecteur hydraulique qui est masquée lorsque le fer à repasser repose sur sa semelle, lui assurant une meilleure protection contre les objets étrangers et procurant également une meilleure esthétique au fer à repasser.

Selon une autre caractéristique de l'invention, le fer à repasser comporte un premier réservoir d'eau et la base comporte un deuxième réservoir d'eau, la base comportant une pompe permettant de transférer l'eau du deuxième réservoir d'eau vers le premier réservoir d'eau à travers le connecteur hydraulique lorsque le fer à repasser repose sur la base.

Selon une autre caractéristique de l'invention, l'appareil comporte également un connecteur électrique comprenant une première partie solidaire de la base de recharge et une deuxième partie solidaire du fer à repasser.

Selon une autre caractéristique de l'invention, la deuxième partie du connecteur électrique se trouve disposée plus haut que la deuxième partie du connecteur hydraulique lorsque le fer à repasser repose sur sa semelle.

Une telle caractéristique permet d'éviter que l'eau s'échappant de la deuxième partie du connecteur hydraulique ne s'écoule par gravité sur la deuxième partie du connecteur électrique lorsque le fer est en position d'utilisation, c'est-à-dire qu'il repose sur sa semelle. On limite ainsi le risque de créer un court-circuit lorsque le fer à repasser est ensuite connecté à sa base de recharge.

Selon une autre caractéristique de l'invention, la deuxième partie du connecteur électrique est portée par une surface arrière de la partie arrière en porte-à-faux du fer à repasser.

Selon une autre caractéristique de l'invention, le connecteur électrique comprend un capteur de présence qui détecte la présence de la deuxième partie du connecteur électrique contre la première partie du connecteur électrique.

Selon une autre caractéristique de l'invention, le capteur de présence commande l'alimentation électrique de la première partie du connecteur électrique uniquement lorsque la première partie et la deuxième partie du connecteur électrique sont accolées l'une contre l'autre.

Une telle caractéristique permet d'éviter le risque de court-circuit et/ou d'électrocution par contact avec la première partie du connecteur lorsque le fer à repasser est déconnecté de la base de recharge.

Selon encore une autre caractéristique de l'invention, la base comporte une surface inférieure destinée à reposer sur le plan de travail et la première partie du connecteur hydraulique est disposée au sommet d'une rampe d'accès qui descend en direction de la surface inférieure, la rampe d'accès permettant le transfert du fer à repasser du plan de travail sur la base en le faisant glisser le long de la rampe d'accès.

Une telle caractéristique permet d'optimiser l'ergonomie d'utilisation lors des phases de connexion et/ou déconnexion du fer à repasser sur la base.

Selon une autre caractéristique de l'invention, la base comporte un dispositif de fixation permettant son immobilisation sur le plan de travail.

Selon encore une autre caractéristique de l'invention, la base comporte un câble d'alimentation muni d'une prise permettant son raccordement électrique à un réseau électrique domestique.

Selon une autre caractéristique de l'invention, le fer à repasser est à vapeur.

Selon une autre caractéristique de l'invention, le fer à repasser comporte une chambre de vaporisation alimenté par un réservoir porté par le fer à repasser.

Selon une autre caractéristique de l'invention, la semelle du fer à repasser comporte des trous de sortie de vapeur.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
La [Fig.1] et la [Fig.2] sont des vues en perspective d'un appareil de repassage selon un mode particulier de réalisation de l'invention, avec le fer à repasser déconnecté de la base de recharge ;
La [Fig.3] est une vue en coupe longitudinale de l'appareil de la [Fig.1] avec le fer à repasser connecté à la base de recharge ;
La [Fig.4] et la [Fig.5] sont des vues de détails, en coupe longitudinale, du dispositif de connexion équipant l'appareil de la [Fig.1] lorsque le fer à repasser est respectivement déconnecté et connecté avec sa base ;
La [Fig.6] est une vue en perspective de la première partie du connecteur hydraulique.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "haut", "bas" employés pour décrire le fer à repasser font référence à ce fer à repasser en situation d'usage lorsque la semelle de repassage est posée sur un plan horizontal.

La [Fig.1], la [Fig.2] et la [Fig.3] représentent un appareil de repassage comportant un fer à repasser 1 sans fil et une base 2 de recharge sur lequel le fer à repasser 1 est destiné à venir reposer lors des phases inactives de repassage pour permettre un échange d'énergie entre la base 2 et le fer à repasser 1.

Le fer à repasser 1 comporte classiquement une semelle 3 munie d'une surface de repassage 30 plane, la semelle 3 étant surmontée d'un boîtier muni d'une poignée de préhension 10.

La semelle 3 est au contact d'un corps chauffant 4 en fonderie d'aluminium, visible uniquement sur la [Fig.3], munie d'une résistance électrique 40 d'une puissance d'au moins 1400 W, et préférentiellement de l'ordre de 2000 W, le corps chauffant 4 intégrant une chambre de vaporisation 41 fermée dans sa partie supérieure par un couvercle 42 métallique comprenant une buse d'injection d'eau 50 au voisinage de son extrémité avant.

La chambre de vaporisation 41 est alimentée en eau au moyen d'une première pompe 5 ménagée dans le boitier du fer à repasser 1, la pompe 5 puisant l'eau d'un premier réservoir d'eau 11 disposé dans le boitier du fer à repasser 1 pour l'envoyer dans la chambre de vaporisation 5, le premier réservoir d'eau 11 comportant, dans sa partie arrière inférieure, un orifice de sortie 11A qui est relié par un conduit, non illustré sur les figures, à la première pompe 5.

Le fonctionnement de la première pompe 5 est commandée, de manière connue en soi, par une gâchette 52 située sous la poignée 10, de préférence au voisinage de son extrémité avant, la première pompe 5 étant reliée par un conduit 51 à un orifice d'entrée de la buse d'injection d'eau 50, l'ensemble étant dimensionné pour permettre la production d'un débit de vapeur de l'ordre de 35 gr/min lorsque la première pompe 5 est en fonctionnement.

La base 2 comporte une surface inférieure 20 destinée à reposer sur un plan de travail, telle une table à repasser, et comporte une rampe d'accès 21 comprenant un bord inférieur périphérique 22 venant affleurer le plan de travail, la base 2 comprenant avantageusement un lest et/ou une bride de fixation, non représentés, assurant son immobilisation sur le plan de travail.

De manière avantageuse, la rampe d'accès 21 est bordée latéralement par deux parois latérales 26 qui délimitent entre elles un logement de réception présentant une forme complémentaire de celle de la partie arrière du fer à repasser 1.

La base 2 comprend également un câble d'alimentation, non représenté sur les figures, permettant son raccordement à un réseau électrique domestique et comporte un butoir 23 sur lequel vient prendre appui une partie arrière 12 du fer à repasser qui s'étend en porte-à-faux derrière la semelle 3 et vient s'engager entre les deux parois latérales 26.

Afin de permettre le raccordement électrique de la base 2 avec le fer à repasser 1, le butoir 23 comprend une première partie 107 d'un connecteur électrique destiné à être reliée électriquement à une deuxième partie 108 du connecteur électrique portée par le fer à repasser 1.

La première partie 107 comprend trois contacts 107A, 107B, 107C qui sont reliés électriquement à une carte électronique intégrée dans la base 1, les trois contacts permettant d'alimenter le fer à repasser 1 avec le courant du réseau électrique domestique.

Les trois contacts 107A, 107B, 107C sont respectivement disposés à l'intérieur de trois rainures s'étendant verticalement sur le butoir 23, le butoir 23 comprenant avantageusement une quatrième rainure dans laquelle est ménagé un capteur de présence utilisé pour détecter la présence du fer à repasser 1 sur la base 2.

Ce capteur de présence coupe l'alimentation électrique des contacts 107A, 107B, 107C de la première partie 107 du connecteur électrique lorsque la première partie 107 et la deuxième partie 108 du connecteur électrique ne sont pas appliquées l'une contre l'autre.

De manière connue en soi, ce capteur de présence est constitué par un interrupteur, non visible sur les figures, qui est porté par la première partie 107 du connecteur électrique et est relié électriquement à la carte électronique. Cet interrupteur est actionné par une came 108D portée par la face arrière du fer à repasser 1 lorsque ce dernier repose sur la base 2 dans la position de recharge illustrée sur la [Fig.3].

La deuxième partie 108 du connecteur électrique est disposée sur une face arrière de la partie arrière 12 du fer à repasser 1 et comprend trois contacts 108A, 108B, 108C avantageusement constitués par des doigts conducteurs faisant saillie sur la face arrière de la partie arrière 12 du fer à repasser. Les trois contacts 108A, 108B, 108C viennent s'insérer dans les rainures pour venir établir la liaison électrique avec les trois contacts 107A, 107B, 107C de la première partie 107 du connecteur lorsque le fer à repasser 1 est en position de recharge sur la base 2.

Conformément à la [Fig.3], la base 2 comporte un deuxième réservoir d'eau 24 et une deuxième pompe 25 permettant de puiser l'eau du deuxième réservoir d'eau 24 pour l'envoyer dans le premier réservoir d'eau 11, le pilotage de la pompe 25 étant géré par la carte électronique afin que le plein du premier réservoir d'eau 11 soit effectué à chaque fois que le fer à repasser repose sur la base 2.

Afin de permettre le raccordement hydraulique de la base 2 avec le fer à repasser 1, le butoir 23 comprend une première partie 7 d'un connecteur hydraulique destinée à être reliée à une deuxième partie 8 du connecteur hydraulique portée par le fer à repasser 1.

Conformément à la [Fig.1] et à la [Fig.2], la deuxième partie 8 du connecteur hydraulique est disposée sur une face inférieure de la partie arrière 12 du fer à repasser 1 et comprend un embout de connexion 80 fermé par un clapet 81 ramené dans une position de fermeture par un ressort 83 de rappel.

La deuxième partie 8 du connecteur hydraulique vient en regard de la première partie 7 du connecteur hydraulique lorsque la partie arrière 12 du fer à repasser 1 est amenée au-dessus de la rampe d'accès 21 et vient reposer contre le butoir 23.

Conformément à la [Fig.4], à la [Fig.5] et à la [Fig.6], la première partie 7 du connecteur hydraulique comporte une cavité centrale 70 équipée d'une grille de protection 71 autorisant le passage de l'eau en provenance du deuxième réservoir d'eau 24, la grille de protection 71 comprenant un doigt 72, faisant verticalement saillie, destiné à venir coopérer avec le clapet 81 équipant la deuxième partie 8 du connecteur hydraulique.

Dans l'exemple particulier de réalisation illustré sur les figures, la surface supérieure de la première partie 7 du connecteur hydraulique présente une forme tronconique et la deuxième partie 8 du connecteur hydraulique présente une surface inférieure comprenant une cavité de forme complémentaire.

Plus particulièrement selon l'invention, l'appareil comporte un dispositif d'attraction magnétique 75, 85 générant une force qui contribue à la fois à établir l'accouplement mécanique entre la première partie 7 et la deuxième partie 8 du connecteur hydraulique et à assurer l'équilibre stable du fer à repasser 1 dans une position de recharge, illustrée sur la [Fig.3], dans laquelle la partie arrière du fer à repasser 1 est en appui contre le butoir 23 et la première partie 107 et la deuxième partie 108 du connecteur électrique sont connectées l'une à l'autre.

De manière avantageuse, lorsque le fer à repasser se trouve dans la position de recharge, la surface de repassage 30 est surélevée par rapport au plan de travail et fait un angle compris entre 9° et 20° par rapport au plan de travail et préférentiellement de l'ordre de 15°.

De manière préférentielle, le dispositif d'attraction magnétique comprend des aimants 75, 85 de forme annulaire intégrés dans la première partie 7 et la deuxième partie 8 du connecteur hydraulique, les aimants 75 de la première partie 7 étant disposés coaxialement à la cavité centrale 70 et les aimants 85 de la deuxième partie 8 étant disposés coaxialement à l'embout de connexion 80, la force d'attraction magnétique générée par les deux aimants 75, 85 attirant la première 7 et la deuxième partie 8 l'une contre l'autre.

Ces aimants 75, 85 présentent avantageusement un diamètre intérieur de 35 mm et un diamètre extérieur de 48 mm et sont dimensionnés pour générer une force d'attraction magnétique qui assure le maintien en équilibre du fer à repasser 1 dans la position de recharge, la position de recharge étant une position naturellement instable du fer à repasser 1 sur la base 2 de sorte qu'il basculerait automatiquement vers l'avant en l'absence des aimants 75, 85.

A titre d'exemple, les aimants 75, 85 sont réalisés en ferrite ou néodyme et possèdent une puissance d'au moins 0,6 T, la puissance des aimants 75, 85 étant sélectionnée, en fonction du poids du fer à repasser 1, pour assurer à la fois le maintien en équilibre du fer à repasser 1 dans la position de recharge et l'établissement de la connexion étanche entre les deux parties 7, 8 du connecteur hydraulique, tout en permettant une déconnexion aisée du fer à repasser 1 par l'utilisateur, lorsque ce dernier exerce au niveau de l'extrémité avant de la poignée 11, une poussée vers le bas. A titre d'exemple, les aimants utilisés sont des aimants néodyme de classe N48, le volume global de chaque aimant 75, 85 étant préférentiellement compris entre 1500 mm³ et 6000 mm³.

Le ressort de rappel 83, qui contribue à faciliter la déconnexion du fer à repasser, est avantageusement dimensionné pour permettre une déconnexion du fer à repasser lorsqu'une force de 1.7N est appliquée vers le bas au niveau de l'extrémité avant de la poignée 11.

Le fonctionnement de l'appareil de repassage ainsi réalisé va maintenant être décrit.

Lorsque l'utilisateur souhaite effectuer une séance de repassage, il remplit le réservoir d'eau 24 et branche le cordon d'alimentation 6 de la base 2 de recharge sur le réseau électrique domestique, la base 2 étant de préférence fixée sur une planche à repasser. Il amène alors le fer à repasser 1 sur la base 2 en amenant la partie arrière 12 en porte-à-faux en direction du butoir 23. Le fer à repasser 1 se trouve alors attiré vers la base 2 par les forces d'attraction magnétiques générées par les aimants 75, 85 jusqu'à ce que la deuxième partie 8 du connecteur hydraulique se trouve en face de la première partie 7 du connecteur. Dans cette position, la distance entre les deux parties 7, 8 du connecteur hydraulique est suffisamment faible pour que la force fournie par les aimants 75, 85 permette de soulever le fer à repasser 1 en provoquant l'accouplement automatique des deux parties 7, 8 du connecteur hydraulique et le basculement du fer à repasser 1 dans la position de recharge. Le positionnement du fer à repasser 1 en position de recharge permet d'établir simultanément la connexion électrique entre les deux parties 107, 108 du connecteur et l'activation du capteur de présence.

Lors de cet accouplement, l'insertion de la forme supérieure tronconique de la première partie 7 du connecteur hydraulique dans la cavité de la deuxième partie 8 du connecteur assure un auto-centrage des deux parties 7, 8 du connecteur hydraulique et, sous l'effet de la force d'attraction magnétique et du poids du fer à repasser 1, le doigt 72 de la première partie 7 vient repousser le clapet 81 à l'intérieur du connecteur 8 en comprimant le ressort de rappel 80. Une connexion étanche est alors établie entre la première partie 7 et la deuxième partie 8 du connecteur hydraulique, cette connexion étanche étant rendue stable par la force d'attraction magnétique.

L'activation du capteur de présence provoque l'alimentation de la résistance 40 du corps 4 et l'actionnement de la pompe 25 par la carte électronique.

L'actionnement de la pompe 25 permet d'assurer le remplissage du premier réservoir d'eau 11 à l'aide de l'eau stockée dans le deuxième réservoir d'eau 24, le premier réservoir d'eau 11 étant équipé d'un capteur de niveau qui communique avec la carte électronique afin d'interrompre le fonctionnement de la pompe 25 lorsque le premier réservoir 11 est plein.

L'alimentation de la résistance 40 génère une montée rapide en température du corps chauffant 4 et de la température de la surface de repassage 30 qui s'effectue sans risque de détérioration de la base 2 et/ou de la planche à repasser étant donné que la surface de repassage 30 n'est alors pas au contact de cette dernière.

Lorsque la température du corps chauffant 4 atteint une température de consigne prédéterminée, un voyant lumineux 13 s'allume sur le fer à repasser pour indiquer à l'utilisateur que le fer à repasser 1 est prêt à être utilisé.

L'utilisateur peut alors saisir la poignée 10 et exercer une force vers le bas au niveau de l'extrémité avant de la poignée 11 jusqu'à ce que le couple exercé soit suffisant pour écarter la deuxième partie 8 du connecteur hydraulique de la première partie 7 du connecteur. Le fer à repasser 1 bascule alors le long de la rampe d'accès 21 en s'éloignant du butoir 23 et il peut être librement déplacé sur la planche à repasser pour effectuer les travaux de repassage. Cette déconnexion du fer à repasser 1 de la base 2 s'accompagne alors de l'interruption de l'alimentation électrique de la première partie 107 du connecteur électrique et de la fermeture du clapet 81 de la deuxième partie du connecteur hydraulique 8 sous l'effet du ressort de rappel 83. En particulier, le ressort de rappel 83 est dimensionné pour fournir un effort garantissant une parfaite étanchéité du clapet 81 au retrait du fer à repasser de la base 2 sans pour autant que cela rende difficile la connexion hydraulique entre la première partie 107 et la deuxième partie 108 lors de la mise en place du fer à repasser 1 sur la base 2 du fait de l'assistance à la connexion que génère l'attraction magnétique.

Si l'utilisateur effectue une séance de repassage relativement longue, supérieure à une minute, avec un fort débit de vapeur sans reposer le fer à repasser 1 sur sa base 2 de recharge, la température du corps chauffant 4 va progressivement chuter jusqu'à ce que la température de la chambre de vaporisation 41 ne permette plus la production de vapeur.

Pour éviter ce désagrément, la carte électronique du fer à repasser 1 surveille la température du corps chauffant 4 et active un indicateur visuel ou sonore afin d'alerter l'utilisateur sur la nécessité de reposer le fer à repasser 1 sur sa base 2 lorsque la température du corps chauffant 4 devient insuffisante pour effectuer efficacement les travaux de repassage.

Lorsque l'utilisateur souhaite reposer le fer à repasser 1 sur la base 2, par exemple pour effectuer une manipulation du linge à repasser, ou parce que le fer à repasser 1 lui indique qu'il a besoin d'être connecté à la base 2, il lui suffit de faire glisser la semelle 3 le long de la rampe d'accès 21 en orientant la partie arrière 12 du fer à repasser en direction du butoir 23, jusqu'à ce que la partie arrière 12 en porte-à-faux se trouve au-dessus de la première partie 7 du connecteur hydraulique. La force générée par les aimants 75, 85 qui se trouvent alors au voisinage les uns des autres, provoque le basculement automatique du fer à repasser 1 dans la position de recharge et l'accouplement des deux parties 7, 8 du connecteur hydraulique. Le basculement du fer à repasser 1 en position de recharge provoque également l'accouplement des deux parties 107, 108 du connecteur électrique de sorte que le corps chauffant 4 monte de nouveau rapidement en température jusqu'à atteindre la température de consigne.

L'appareil de repassage ainsi réalisé présente donc l'avantage de procurer une très bonne ergonomie d'utilisation en permettant une connexion et une déconnexion aisées du fer à repasser sur la base de recharge. En particulier, le dispositif d'attraction magnétique équipant un tel appareil présente l'avantage de générer des forces qui participent au basculement automatique du fer à repasser dans la position de recharge et facilite l'établissement de la connexion hydraulique. En particulier, l'aide à la connexion générée par l'attraction magnétique permet d'utiliser un connecteur hydraulique avec un clapet de fermeture muni d'un ressort de rappel puissant, garantissant une parfaite étanchéité du connecteur lorsque le fer à repasser est déconnecté de la base, sans que cela ne gêne l'établissement de la connexion hydraulique lorsque le fer à repasser est posé sur sa base. On obtient ainsi un système fiable, avec une connexion hydraulique étanche, sans que cela ne pénalise l'ergonomie d'utilisation du fer à repasser.

De plus, l'emplacement du connecteur hydraulique sous la partie arrière du fer à repasser et du connecteur électrique sur la face arrière de la partie arrière du fer à repasser permet d'éloigner ces deux connexions l'une de l'autre et d'éviter notamment que de l'eau, issue de la connexion hydraulique, ne vienne au contact du connecteur électrique et ne provoque un court-circuit. En particulier, le fait que le connecteur hydraulique se trouve en dessous du niveau du connecteur électrique, lorsque le fer à repasser repose sur sa semelle ou sur la base, permet d'éviter qu'une goutte d'eau s'échappant du connecteur hydraulique ne vienne s'écouler par gravité sur le connecteur électrique.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation de l'invention non représentée, l'appareil pourra comporter en lieu et place des aimants annulaires, d'avantages d'aimants moins puissants répartis dans la base et dans le fer à repasser de manière à obtenir la même force d'attraction globale. Une telle variante de réalisation permet d'éviter les inconvénients liés aux aimants de forte puissance qui attirent tous les objets ferromagnétiques.

## Revendications

1. Appareil de repassage comportant un fer à repasser (1) sans fil comprenant une semelle (3) munie d'une surface de repassage destinée à venir en contact avec le linge et une base (2) de recharge sur laquelle le fer à repasser (1) est disposé lors des phases inactives de repassage, l'appareil comportant un connecteur hydraulique comprenant une première partie (7) solidaire de la base (2) de recharge et une deuxième partie (8) solidaire du fer à repasser (1), **caractérisé en ce que** l'appareil comporte un dispositif d'attraction magnétique (75, 85) générant une force qui tend à connecter la première partie (7) et la deuxième partie (8) du connecteur hydraulique.

2. Appareil de repassage selon la revendication 1, **caractérisé en ce que** la force générée par le dispositif d'attraction magnétique (75, 85) assure l'équilibre stable du fer à repasser (1) dans une position de recharge dans laquelle le fer à repasser (1) est relié hydrauliquement à la base (2) par le connecteur hydraulique (7, 8) et la semelle (3) se trouve uniquement en contact avec l'air ambiant, ladite position de recharge correspondant à une position du fer à repasser (1) dans laquelle il serait instable en l'absence dudit dispositif d'attraction magnétique.

3. Appareil de repassage selon l'une quelconque des revendications 1 à 2, **caractérisé en ce que** la base (2) de recharge est destinée à reposer sur un plan de travail, telle une planche à repasser, et **en ce que**, en position de recharge, la surface de repassage est inclinée d'un angle α compris entre 0° et 45°, et préférentiellement compris entre 9° et 20°, par rapport au plan de travail.

4. Appareil de repassage selon l'une quelconque des revendications 1 à 3, **caractérisé en ce que** le dispositif d'attraction magnétique (75, 85) est intégré dans la première partie (7) et dans la deuxième partie (8) du connecteur hydraulique.

5. Appareil de repassage selon la revendication 4, **caractérisé en ce que** la première partie (7) et la deuxième partie (8) du connecteur hydraulique comportent au moins un aimant permanent (75, 85) de forme annulaire.

6. Appareil de repassage selon l'une quelconque des revendications 1 à 5, **caractérisé en ce que** le fer à repasser (1) comporte un boîtier qui surmonte la semelle (3) et qui comprend une partie arrière (12) qui s'étend en porte-à-faux derrière la semelle (3), et **en ce que** la deuxième partie (8) du connecteur est portée par la partie arrière (12) du fer à repasser (1).

7. Appareil de repassage selon la revendication 6, **caractérisé en ce que** la deuxième partie (8) du connecteur hydraulique est portée par une surface inférieure de la partie arrière (12) en porte-à-faux.

8. Appareil de repassage selon la revendication 7, **caractérisé en ce que** l'appareil comporte également un connecteur électrique comprenant une première partie (107) solidaire de la base (2) de recharge et une deuxième partie (108) solidaire du fer à repasser (1).

9. Appareil de repassage selon la revendication 8, **caractérisé en ce que** la deuxième partie (108) du connecteur électrique se trouve disposée plus haut que la deuxième partie (8) du connecteur hydraulique lorsque le fer à repasser (1) repose sur sa semelle (3).

10. Appareil de repassage selon l'une quelconque des revendications 8 à 9, **caractérisé en ce que** la deuxième partie (108) du connecteur électrique est portée par une surface arrière de la partie arrière (12) en porte-à-faux du fer à repasser (1).

11. Appareil de repassage selon l'une quelconque des revendications 1 à 10, **caractérisé en ce que** la base (2) comporte une surface inférieure destinée à reposer sur le plan de travail et **en ce que** la première partie (7) du connecteur hydraulique est disposée au sommet d'une rampe d'accès (21) qui descend en direction de la surface inférieure, la rampe d'accès permettant le transfert du fer à repasser (1) du plan de travail sur la base (2) en le faisant glisser le long de la rampe d'accès (21).

12. Appareil de repassage selon l'une quelconque des revendications 1 à 11, **caractérisé en ce que** la base (2) comporte un dispositif de fixation permettant son immobilisation sur le plan de travail.

13. Appareil de repassage selon l'une quelconque des revendications 1 à 12, **caractérisé en ce que** la base (2) comporte un câble d'alimentation muni d'une prise permettant son raccordement électrique à un réseau électrique domestique.

## Patentansprüche

1. Bügelgerät, umfassend ein kabelloses Bügeleisen (1) mit einer Sohle (3), die mit einer Bügelfläche versehen ist, welche dazu bestimmt ist, mit der Wäsche in Kontakt zu kommen, und einer Ladebasis (2), auf welcher das Bügeleisen (1) während inaktiver Bügelphasen angeordnet ist, wobei das Gerät einen hydraulischen Verbinder umfasst, der einen ersten Teil (7), der fest mit der Ladebasis (2) verbunden ist, und einen zweiten Teil (8), der fest mit dem Bügeleisen (1) verbunden ist, umfasst, **dadurch gekennzeichnet, dass** das Gerät eine magnetische Anziehungsvorrichtung (75, 85) umfasst, die eine Kraft erzeugt, welche dazu neigt, den ersten Teil (7) und den zweiten Teil (8) des hydraulischen Verbinders miteinander zu verbinden.

2. Bügelgerät nach Anspruch 1, **dadurch gekennzeichnet, dass** die von der magnetischen Anziehungsvorrichtung (75, 85) erzeugte Kraft das stabile Gleichgewicht des Bügeleisens (1) in einer Ladeposition sicherstellt, in welcher das Bügeleisen (1) über den hydraulischen Verbinder (7, 8) hydraulisch mit der Basis (2) verbunden ist und die Sohle (3) lediglich mit der Umgebungsluft in Kontakt ist, wobei die genannte Ladeposition einer Position des Bügeleisens (1) entspricht, in welcher es ohne die genannte magnetische Anziehungsvorrichtung instabil wäre.

3. Bügelgerät nach einem der Ansprüche 1 bis 2, **dadurch gekennzeichnet, dass** die Ladebasis (2) dazu bestimmt ist, auf einer Arbeitsfläche, wie einem Bügelbrett, aufzuliegen, und dass in der Ladeposition die Bügelfläche um einen Winkel α zwischen 0° und 45°, und vorzugsweise zwischen 9° und 20°, gegenüber der Arbeitsfläche geneigt ist.

4. Bügelgerät nach einem der Ansprüche 1 bis 3, **dadurch gekennzeichnet, dass** die magnetische Anziehungsvorrichtung (75, 85) in den ersten Teil (7) und in den zweiten Teil (8) des hydraulischen Verbinders integriert ist.

5. Bügelgerät nach Anspruch 4, **dadurch gekennzeichnet, dass** der erste Teil (7) und der zweite Teil (8) des hydraulischen Verbinders mindestens einen ringförmigen Permanentmagneten (75, 85) aufweisen.

6. Bügelgerät nach einem der Ansprüche 1 bis 5, **dadurch gekennzeichnet, dass** das Bügeleisen (1) ein Gehäuse umfasst, das die Sohle (3) überragt und einen hinteren Abschnitt (12) aufweist, der sich auskragend hinter der Sohle (3) erstreckt, und dass der zweite Teil (8) des Verbinders von dem hinteren Abschnitt (12) des Bügeleisens (1) getragen wird.

7. Bügelgerät nach Anspruch 6, **dadurch gekennzeichnet, dass** der zweite Teil (8) des hydraulischen Verbinders von einer unteren Fläche des auskragenden hinteren Abschnitts (12) getragen wird.

8. Bügelgerät nach Anspruch 7, **dadurch gekennzeichnet, dass** das Gerät ferner einen elektrischen Verbinder umfasst, der einen ersten Teil (107), der fest mit der Ladebasis (2) verbunden ist, und einen zweiten Teil (108), der fest mit dem Bügeleisen (1) verbunden ist, umfasst.

9. Bügelgerät nach Anspruch 8, **dadurch gekennzeichnet, dass** der zweite Teil (108) des elektrischen Verbinders höher angeordnet ist als der zweite Teil (8) des hydraulischen Verbinders, wenn das Bügeleisen (1) auf seiner Sohle (3) aufliegt.

10. Bügelgerät nach einem der Ansprüche 8 bis 9, **dadurch gekennzeichnet, dass** der zweite Teil (108) des elektrischen Verbinders von einer hinteren Fläche des kragarmartigen hinteren Abschnitts (12) des Bügeleisens (1) getragen wird.

11. Bügelgerät nach einem der Ansprüche 1 bis 10, **dadurch gekennzeichnet, dass** die Basis (2) eine untere Fläche umfasst, die dazu bestimmt ist, auf der Arbeitsfläche aufzulegen, und dass der erste Teil (7) des hydraulischen Verbinders an der Spitze einer Zulauframpe (21) angeordnet ist, die in Richtung der unteren Fläche abfällt, wobei die Zulauframpe den Transfer des Bügeleisens (1) von der Arbeitsfläche auf die Basis (2) ermöglicht, indem man es entlang der Zulauframpe (21) gleiten lässt.

12. Bügelgerät nach einem der Ansprüche 1 bis 11, **dadurch gekennzeichnet, dass** die Basis (2) eine Befestigungsvorrichtung umfasst, die ihre Fixierung auf der Arbeitsfläche ermöglicht.

13. Bügelgerät nach einem der Ansprüche 1 bis 12, **dadurch gekennzeichnet, dass** die Basis (2) ein Netzkabel umfasst, das mit einem Stecker versehen ist und ihren elektrischen Anschluss an ein häusliches Stromnetz ermöglicht.

## Claims

1. Ironing appliance comprising a cordless iron (1) including a soleplate (3) provided with an ironing surface intended to come into contact with the laundry, and a recharging base (2) on which the iron (1) is placed during inactive ironing phases, the appliance comprising a hydraulic connector including a first part (7) secured to the recharging base (2) and a second part (8) secured to the iron (1), **characterized in that** the appliance comprises a magnetic attraction device (75, 85) generating a force tending to connect the first part (7) and the second part (8) of the hydraulic connector.

2. Ironing appliance according to claim 1, **characterized in that** the force generated by the magnetic attraction device (75, 85) ensures the stable equilibrium of the iron (1) in a recharging position in which the iron (1) is hydraulically connected to the base (2) by the hydraulic connector (7, 8) and the soleplate (3) is only in contact with the ambient air, said recharging position corresponding to a position of the iron (1) in which it would be unstable in the absence of said magnetic attraction device.

3. Ironing appliance according to any one of claims 1 to 2, **characterized in that** the recharging base (2) is intended to rest on a work surface such as an ironing board, and **in that**, in the recharging position, the ironing surface is inclined at an angle α of between 0° and 45°, and preferably between 9° and 20°, relative to the work surface.

4. Ironing appliance according to any one of claims 1 to 3, **characterized in that** the magnetic attraction device (75, 85) is integrated in the first part (7) and in the second part (8) of the hydraulic connector.

5. Ironing appliance according to claim 4, **characterized in that** the first part (7) and the second part (8) of the hydraulic connector comprise at least one ring-shaped permanent magnet (75, 85).

6. Ironing appliance according to any one of claims 1 to 5, **characterized in that** the iron (1) comprises a housing which surmounts the soleplate (3) and which includes a rear portion (12) that extends in cantilever fashion behind the soleplate (3), and **in that** the second part (8) of the connector is carried by the rear portion (12) of the iron (1).

7. Ironing appliance according to claim 6, **characterized in that** the second part (8) of the hydraulic connector is carried by a lower surface of the cantilevered rear portion (12).

8. Ironing appliance according to claim 7, **characterized in that** the appliance also comprises an electrical connector including a first part (107) secured to the recharging base (2) and a second part (108) secured to the iron (1).

9. Ironing appliance according to claim 8, **characterized in that** the second part (108) of the electrical connector is arranged higher than the second part (8) of the hydraulic connector when the iron (1) rests on its soleplate (3).

10. Ironing appliance according to any one of claims 8 to 9, **characterized in that** the second part (108) of the electrical connector is carried by a rear surface of the cantilevered rear portion (12) of the iron (1).

11. Ironing appliance according to any one of claims 1 to 10, **characterized in that** the base (2) comprises a lower surface intended to rest on the work surface, and **in that** the first part (7) of the hydraulic connector is arranged at the top of an access ramp (21) which descends towards the lower surface, the access ramp allowing the transfer of the iron (1) from the work surface onto the base (2) by sliding it along the access ramp (21).

12. Ironing appliance according to any one of claims 1 to 11, **characterized in that** the base (2) comprises a fastening device allowing it to be immobilized on the work surface.

13. Ironing appliance according to any one of claims 1 to 12, **characterized in that** the base (2) comprises a power cable provided with a plug allowing its electrical connection to a domestic power supply network.
